# EUROPÄISCHE PATENTSCHRIFT

(11) **EP 1 687 104 B1**
(45) Veröffentlichungstag und Bekanntmachung des Hinweises auf die Patenterteilung: **17.12.2008**
(21) Anmeldenummer: 04790637.5
(22) Anmeldetag: 19.10.2004
(51) Int. Cl.: B21B 31/32

(54) **ANSTELLZYLINDER IN WALZGERÜSTEN, UNTER ANDEREM IN VERTIKAL-STAUCHGERÜSTEN**
ADJUSTING ROLL IN ROLLING FRAMES, AMONG OTHERS VERTICAL UPSET FORGING FRAMES
CYLINDRE DE REGLAGE DANS DES CAGES DE LAMINOIR, NOTAMMENT DANS DES CAGES DE REFOULEMENT VERTICALES

(30) Priorität: 19.11.2003 DE 10354235; 14.08.2004 DE 102004039494
(43) Veröffentlichungstag der Anmeldung: 09.08.2006
(73) Patentinhaber: SMS Demag AG, 40237 Düsseldorf (DE)
(72) Erfinder: LINDNER, Florian, 57250 Netphen (DE); WENDT, Stefan, 57271 Hilchenbach (DE)
(74) Vertreter: Klüppel, Walter
(86) Internationale Anmeldenummer: PCT/EP2004/011815
(87) Internationale Veröffentlichungsnummer: WO 2005/049242

(56) Entgegenhaltungen:
- EP-A- 0 450 294
- EP-A- 0 868 946
- EP-A- 1 033 498
- US-A- 3 566 638
- PATENT ABSTRACTS OF JAPAN Bd. 009, Nr. 094 (M-374), 24. April 1985 (1985-04-24) & JP 59 220205 A (SHIN NIPPON SEITETSU KK), 11. Dezember 1984 (1984-12-11)
- PATENT ABSTRACTS OF JAPAN Bd. 007, Nr. 025 (M-190), 2. Februar 1983 (1983-02-02) & JP 57 181715 A (ISHIKAWAJIMA HARIMA JUKOGYO KK), 9. November 1982 (1982-11-09)

## Beschreibung

Die Erfindung betrifft Anstellzylinder für lange, schnelle Hubbewegungen in Walzgerüsten, u. a. solche in Vertikal-Stauchgerüsten, umfassend zumindest jeweils einen Kolben, welcher über Lagereinbaustücke zumindest einer Arbeitswalze oder einer zwischengeschalteten Walze beidseitig auf eine Arbeitswalze zum Anstellen einwirkt. Eine Vorrichtung gemäß Oberbegriff von Anspruch 1 ist z.B. aus US-A 3 566 638 bekannt.

Die Anstelleinrichtung in Vertikal-Stauchgerüsten hat ebenso wie die in Horizontalgerüsten die Aufgabe, den erforderlichen Walzspalt einzustellen, zu halten und bei Bedarf zu regeln.

In Vertikal-Stauchgerüsten sind Anstelleinrichtungen als rein mechanische, als rein hydraulische bzw. als eine Kombination aus mechanischer und hydraulischer Anstellung bekannt. Technisch möglich und sinnvoll ist die Anordnung von einer oder zwei Anstellungen je Seite.

Bekannt ist beispielsweise eine rein hydraulische Anstelleinrichtung in Vertikal-Stauchgerüsten beim Vorgerüst-Staucher einer Warmbandstraße. Diese ist als ein klassischer Differentialzylinder, bestehend aus Kolben, Zylinderdeckel und Zylinderboden ausgeführt.

Grenzen hat jedoch diese Ausführung sowohl in dem erforderlichen Ölbedarf und damit der Verfahrgeschwindigkeit als auch in der Querkraftempfindlichkeit bei voll ausgefahrener Kolbenstange.

Die bekannte Problematik hat eine rein hydraulische Anstellung in Vertikal-Stauchgerüsten für Grobblechanlagen bisher als schwer beherrschbar erscheinen lassen. Denn es ist wichtig mit sehr hoher Geschwindigkeit einen sehr langen Hub zu fahren, weil nach dem Drehen eines Bleches innerhalb kurzer Zeit von minimalem Walzspalt auf maximalem Walzspalt gefahren werden muss.

Das Dokument DE-A 36 24 958 beschreibt eine Positioniersteuereinrichtung für vertikale Stauchgerüste zur Breitenregelung des Walzmaterials mittels elektrischer Schraubenspindelverstelleinrichtung, kombiniert mit hydraulischen servoventil- geregelten Zylinderverstelleinrichtungen für Verstellungen gegen Walzlast. Die Zylinder sind seitlich an den Ständerquerhäuptern der Vertikalgerüste angeordnet und sind mittels einer Koppelplatte mit den Verschiebemuttern der Schraubspindelverstellung verbunden.

Das Dokument DE-OS 32 12 525 A1 beschreibt eine elektrohydraulische Walzspaltregelung- und Anstellvorrichtung für insbesondere die Walzen eines Vertikalgerüstes, bestehend aus einem Verstellzylinder, dessen Verstellkolben sich in einer Zylinderbohrung unter der Wirkung von Druckänderungen in einem Druckmittel verschieben kann, und aus einem Tauchkolben, der in das Druckmittel eintaucht und dessen von einer hydraulischen Hubvorrichtung gesteuerte Bewegungen die Verschiebungen des Verstellkolbens bewirken, wobei die hydraulische Hubvorrichtung von einem Servoventil gesteuert ist, sowie mit einer Abtastvorrichtung zur Erfassung der Walzkräfte durch Druckmessung, einer Messrichtung zur Ermittlung Ist-Lage des Tauchkolbens und aus einem die Soll-Ist-Lage des Tauchkolbens zwecks Gewinnung eines Änderungssignals verarbeitenden Vergleicher. Die Anstellspindel ist als Hohlkörper mit einer axialen Durchgangsbohrung unterschiedlicher Durchmesserabschnitte ausgebildet, wobei die Durchgangsbohrung der Anstellspindel die hydraulischen Kolben-Zylindereinheiten zur Breiten- und/oder Dickenregelung aufnimmt.

Das Dokument US-PS 4,658,622 A beschreibt ein Kantenwalzwerk mit einem Paar entgegengesetzt angeordneter Vertikalwalzen. Jede Walze ist mit einem Antrieb versehen, der zwei Antriebssektionen in generell parallelen Ausrichtungen umfasst. Die erste Antriebssektion ist mittels einer kerbverzahnten Ausbildung mit einem Antriebsrad gekoppelt, insbesondere für eine relativ größere Einstellung des Walzspaltes, wenn das Gerüst sich nicht unter Last befindet. Die zweite Antriebssektion ist mit der ersten Antriebssektion verbunden, und zwar ebenfalls mittels einer kerbverzahnten Verbindung, welche geringere Einstellungen des Walzspalts ermöglicht, wenn das Walzgerüst unter Last arbeitet.

Das Dokument EP 0 493 430 B1 beschreibt ein Kantenwalzwerk mit einem vertikal angeordneten, bewegbaren Gehäusepaar, sowie mit Mitteln zum Versetzen jedes bewegbaren Gehäuses in horizontaler Richtung auf das andere Gehäuse zu, und von diesem fort und mit einem Walzenpaar, dessen Längsachsen in vertikaler Richtung angeordnet sind. Die Walzen sind drehbar in entsprechenden Kassetten gehalten. Die Kassetten werden von entsprechend bewegbaren Gehäusen so gehalten, dass sie mit ihnen bewegt werden und sich im Inneren des Gehäuses befinden. Ferner sind Mittel zum Versetzen jeder Kassette in vertikaler Richtung gegenüber ihrem zugeordneten bewegbaren Gehäuse vorgesehen.

Das Dokument EP 0 491 785 B1 beschreibt eine Vertikalwalzstraße mit zwei vertikalen bewegbaren Gehäusen, zwei mit ihren Längsachsen vertikal angeordneten und in zugehörigen Kassetten drehbar befestigten Walzen, wobei die Kassetten von bewegbaren Gehäusen gestützt und innerhalb der Gehäuse angeordnet sind. Vorgesehen ist eine Einrichtung zum Verschieben jedes bewegbaren Gehäuses und der diesem zugeordneten Kassette in Horizontalrichtung zum anderem Gehäuse hin oder von diesem weg und eine Einrichtung zum Verschieben jeder Kassette gegenüber ihrem Gehäuse in horizontaler Richtung zur anderen Kassette hin und von diesen weg. Jedes Gehäuse besitzt einen Antriebsmechanismus, dessen Ausgangsseite in Antriebsbeziehungen mit dem unteren Ende der Walze in der zugehörigen Kassette und dessen Eingangsseite sich in Antriebsbeziehung mit einer horizontalen Antriebswelle befindet. Jeder Antriebsmechanismus weist ein Universalgelenk auf, das einen von der Welle auf die Walze übertragenden Antrieb ermöglicht, sogar wenn die Kassette um ein bestimmtes Maß horizontal gegenüber ihrem Gehäuse versetzt ist.

Das Dokument DE-OS 2 047 240 offenbart ein Verfahren zum Walzen in einem Vertikalgerüst, wobei der Walzspalt während des Walzens automatisch gesteuert wird. Zunächst wird ein Flachkantprofil über seine Seitenkanten in einem Vertikalgerüst und anschließend in einem Horizontalgerüst in die Breite gewalzt. Der Walzspalt des Vertikalgerüstes wird beim Walzen der Endstücke des Flachkantprofiles automatisch so verändert, dass deren Abmessungen beim anschließenden Flachwalzen nicht wesentlich von denen des übrigen Flachkantprofiles abweichen.

Das Dokument EP 0 868 946 A2 offenbart ein einer Stranggießanlage nach- und einer Fertigstraße vorgeschaltetes Stauchgerüst. Dieses soll so gesteuert werden, dass das Vorband sicher in das erste Gerüst der Fertigstraße einlaufen kann, wobei zur Vermeidung von Rissen im Bandkantenbereich eine Gefügeumwandlung im Bandkantenbereich sichergestellt sein soll. Dazu wird vorgeschlagen, dass den Positionsregelkreisen für das Stauchgerüst Druckregelkreise zur Stauchgradüberwachung sowie Überlastbegrenzung und Differenzlast-Überwachung überlagert sind.

Das Dokument EP 0 450 294 B1 offenbart eine Anstellvorrichtung zum Einstellen des Walzenabstandes in Walzgerüsten, insbesondere in Bandwalzgerüsten für Warm- oder Kaltwalzung, mit mindestens zwei hydraulischen Anstellzylindern, die über Einbaustücke und ggf. zwischengeschalteter Stützwalze beidseitig auf eine jeweils anzustellende Arbeitswalze arbeiten. Die Anstellzylinder weisen jeweils einen in einem Zylindergehäuse auf einem Zylinderzapfen und in einem Zylinderkragen geführten Hutkolben auf, dessen von dem inneren Hutboden gebildete Zentralkolbenfläche und von dem Hutrand gebildete Ringkolbenfläche unabhängig voneinander bzw. einzeln oder gemeinsam mit Druckmedium beaufschlagbar sind.

Ausgehend vom vorgenannten Stand der Technik umfasst die Erfindung die Aufgabe, eine Verbesserung der bekannten rein hydraulischen Anstelleinrichtungen zu ermöglichen, wobei die Anzahl der Anstellzylinder nicht festgelegt sein soll, so dass auch die Anordnung von nur einem Zylinder je Seite technisch möglich bleiben soll.

Die Lösung der gestellten Aufgabe gelingt mit der Erfindung bei Anstellzylindern der im Oberbegriff von Anspruch 1 genannten Bauart dadurch, dass der Anstellzylinder mit einer zweiten Kolbenstange ausgestattet wird in der Weise, dass jeder Anstellzylinder einen Kolben aufweist, der mit zwei Kolbenstangen in entgegen gerichtete Richtungen weisend ausgestattet ist, und der Kolben in jeweils einer Ausnehmung im Zylinderboden bzw. Zylinderdeckel eingesetzt ist, wobei diese koaxial angeordnete Bohrungen zur Durchführung der Kolbenstangen besitzen.

Die erfindungsgemäße Ausführung des Anstellzylinders stellt auf eine über den gesamten Zylinderhub gleiche Abstützlänge ab, wobei die Querschnittsfläche der zweiten Kolbenstange den erforderlichen Ölbedarf erheblich reduziert und somit bei gleicher Pumpenleistung eine höhere Verfahrgeschwindigkeit realisiert wird. Damit bleibt die Anwendung der Erfindung auch nicht auf ein Vertikal-Stauchgerüst in Grobblechanlagen beschränkt, sondern lässt sich mit Vorteil auch in anderen Gerüsten anderer Anlagen einsetzen. Ein weitergehender Vorteil dieser Erfindung ermöglicht eine Optimierung von Ölbedarf und Verfahrgeschwindigkeit:

Die Erfindung wird in Unteransprüchen weiter ausgestaltet.

Die vorgeschlagene Kapselung der zweiten Kolbenstange wird als zusätzlicher Zylinderölraum gestaltet. Über eine entsprechende Steuerung kann während der walzkraftfreien Verfahrbewegung in Richtung Walzgut ein Kurzschluss zwischen dem sich leerenden und dem zusätzlichen sich füllenden Ölraum des Zylinders hergestellt werden. Dadurch wird die Pumpenmehrleistung reduziert. Während des Walzens kann ein Kurzschluss zwischen beiden Ölräumen auf der zusätzlichen Stangenseite hergestellt werden. Dadurch ist es möglich, mit der kompletten Kolbenfläche die erforderliche Walzkraft aufzubringen.

Die Erfindung wird anhand teilweise schematisierter Figuren beschrieben:
Es zeigen:
- Figur 1: den schematisierten Anstellzylinder mit Kolben, Kolbenstange, Dichtungen und dergleichen;
- Figur 2: die schematisierte Steuerung des Anstellzylinders für schnelles Vorfahren, Stauchen und schnelles Zurückfahren;
- Figur 3: die Anstellzylinder in Einbausituation bspw. in einem Stauchgerüst;
- Figur 4: einen Anstellzylinder mit zwei Druckräumen;
- Figur 5: einen Anstellzylinder mit drei Druckräumen;
- Figur 6: einen Plungerzylinder mit einem Druckraum;
- Figur 7: einen Plungerzylinder mit zwei Druckräumen.

Gemäß Figur 1 besteht der Anstellzylinder aus dem Kolben (KO) mit der Stange (ST1) und der Stange (ST2). Der Kolben ist in den Zylinderdeckel (ZD) und den Zylinderboden (ZB) eingelassen, wobei beide koaxial angeordnete Bohrungen zur Durchführung der Kolbenstangen besitzen. In beiden letztgenannten Bohrungen befinden sich Aufnahmen für Kolbenführungselemente, die hier als Metallbuchsen (BU1), (BU2) ausgeführt sind. Beide Metallbuchsen (BU1), (BU2) werden von entsprechenden Deckeln (DE1), (DE2) gehalten. Die zum Zylinder gehörigen Dichtungen (DI1 - DI3) befinden sich im Deckel (DE1), im Kolben (KO) und im Zylinderboden (ZB). Zylinderboden (ZB) und Zylinderdeckel (ZD) sind mit den Schrauben (SR2) verschraubt. Der komplette Anstellzylinder ist mit den Schrauben (SR1) am Ständer des Walzgerüsts verschraubt. In Verlängerung der Stange (ST1) befindet sich ein Druckstück (DS). Die Stange (ST1) ist mit einem Faltenbalg (FB) geschützt. Der Faltenbalg (FB) ist entweder über Gleitscheiben auf der Stange (ST1) abgestützt oder wird mittels Schlaufen an hier nicht gezeigten Führungsstangen gehalten.

Der Zylinderkolben hat eine Verdrehsicherung, die entweder als hier nicht dargestellte Rahmenverbindung zwischen den Druckstücken (DS) von zwei übereinander angeordneten Anstellzylindern ausgeführt ist oder aus Fortsätzen des Druckstücks (DS) besteht, die in den bereits erwähnten Führungsstangen geführt sind. In Fortsetzung des Zylinderbodens (ZB) befindet sich eine Kapsel (KA), die einerseits die Stange (ST2) schützt und anderseits die Option besitzt als zusätzlicher Ölraum (OL3) verwendet zu werden. In Verlängerung der Kapsel (KA) befindet sich ein Wegmesssystem, hier als Positionsgeber (PG) ausgeführt, das die Stellung des Zylinderkolbens aufnimmt.

Die Ausführung des Anstellzylinders in Fig. 4 und Fig. 5 ist sinngemäß. In der Ausführung als Plungerzylinder, Fig. 6 und 7, sind Zylinderdeckel und Zylinderboden ein Teil (PB) und der Kolben (KO) besteht nur noch aus den Anstellzylinderstangen (ST3, ST4).

Die in Fig. 5 gezeigten Ölräume (OL1, OL2, OL3) bilden je nach Ausführung die kraftrelevanten Ringflächen A1 und A2 bzw. die Kreisfläche A3.

In Figur 2 ist schematisch die Steuerung erläutert für ein schnelles Vor- und Zurückfahren des Anstellzylinders mit geringem Volumenstrom oder Stauchen des Walzgutes mit hoher Kraft. Die einzelnen Betriebsphasen 1 bis 3, d.h. schnelles Vorfahren, Stauchen mit hoher Kraft und schnelles Zurückfahren sind anhand der Figur 2 gut ersichtlich.
- Phase 1:: schnelles Vorfahren mit reduzierter Kraft:
Druck auf Fläche A2; Flächen A1 und A3 sind möglichst drucklos (P₂»0; P₁≈0)
optimal: A1≈A3; Leitungen 1 und 3 können verbunden sein, Öl fließt dann von Leitung 1 nach Leitung 3
oder sinngemäßer Austausch der Flächen A2 und A3
- Phase 2:: Stauchen mit hoher Kraft
Druck auf Fläche A2 und Fläche A3; Fläche A1 < Flächen A2 + A3
- Phase 3:: schnelles Zurückfahren
Druck auf Fläche A1; Flächen A2 und A3 sind drucklos oder mit wenig Druck beaufschlagt.

In Figur 3 ist die Einbausituation von vier verschiedenen Bauformen von Anstellzylindern in einem Stauchgerüst gezeigt. Allen Bauformen ist die Ausführung mit zwei Kolbenstangen gemeinsam. Bei der Verwendung des Anstellzylinders in einem Stauchgerüst ist dieser entsprechend der Figur 3 viermal verbaut; Je Seite zwei Anstellzylinder, die ober- und unterhalb der Ständermittenebene (9) angeordnet sind. Technisch möglich ist aber auch die Anordnung von nur einem Anstellzylinder je Seite. Die Zylinder sind in entsprechenden Bohrungen des Staucherständers (8) eingebracht und wirken auf die Stauchwalzen (7). In Verbindung mit einer Balanciertraverse (6) wird durch den Balancierzylinder (5) das Spiel aus dem Gesamtsystem herausgedrückt. Der Balancierzylinder (5) kann auch die Funktion eines Rückzugzylinders übernehmen.

In den Figuren 4 bis 7 sind folgende Zylinderausführungsformen gezeigt:
- Figur 4: zeigt einen Anstellzylinder mit 2 Druckräumen und den Wirkflächen A1 und A2,
- Figur 5: zeigt einen Anstellzylinder mit 3 Druckräumen und den Wirkflächen A1, A2 und A3,
- Figur 6: zeigt einen Plungerzylinder mit 1 Druckraum und der Wirkfläche A2,
- Figur 7: zeigt einen Plungerzylinder mit 2 Druckräumen und den Wirkflächen A2 und A3.

Die Fahrweise der einzelnen Bauweisen kann entsprechend den notwendigen Vorgaben gewählt werden, z. B. gemäß
- Figur 4:: Doppelt wirkender Zylinder mit Druckbeaufschlagung der Ringfläche A2 zum schnellen Vorfahren und zum Aufbringen der Walzkraft, Ringfläche A1 ist druckbeaufschlagt zum Zurückfahren des Zylinders
- Figur 5:: Doppelt wirkender Zylinder mit Druckbeaufschlagung der Ringfläche A2 und / oder Kreisfläche A3 zum schnellen Vorfahren und Verwendung der Ringfläche A2 und / oder Kreisfläche A3 zum Aufbringen der Walzkraft, Ringfläche A1 ist druckbeaufschlagt zum Zurückfahren des Zylinders
- Figur 6: Plungerzylinder mit Druckbeaufschlagung der Ringfläche A2 zum schnellen Vorfahren und zum Aufbringen der Walzkraft, Balancierzylinder (5) wirkt als Rückzugzylinder
- Figur 7: Plungerzylinder mit Druckbeaufschlagung der Ringfläche A2 und /oder Kreisfläche A3 zum schnellen Vorfahren und Verwendung der Ringfläche A2 und / oder Kreisfläche A3 zum Aufbringen der Walzkraft, Balancierzylinder (5) wirkt als Rückzugzylinder
- oder Figur 5: einfach wirkender Zylinder mit Druckbeaufschlagung der Ringfläche A2 und / oder Kreisfläche A3 zum schnellen Vorfahren und Verwendung der Ringfläche A2 und / oder Kreisfläche A3 zum Aufbringen der Walzkraft, Ringfläche A1 ist drucklos, Balancierzylinder (5) wirkt als Rückzugzylinder.
- oder Figur 4: Einfach wirkender Zylinder mit Druckbeaufschlagung der Ringfläche A2 zum schnellen Vorfahren und zum Aufbringen der Walzkraft, Ringfläche A1 ist drucklos, Balancierzylinder (5) wirkt als Rückzugzylinder.

Differentialschaltungen der Druckräume A1 und / oder A2 und / oder A3 z. B. zum Aufbringen der erforderlichen Ölmengen sind ebenso denkbar. Druckbeaufschlagung der einzelnen Druckräume erfolgt über Magnetventile, Servoventile, Rückschlagventile, Pumpen, Behälter, Druckbehälter, Speicher etc. entsprechend dem Stand der Technik.

## Patentansprüche

1. Anstellzylinder für lange schnelle Hubbewegungen in Walzgerüsten,
unter anderem in Vertikal-Stauchgerüsten, umfassend
zumindest einen Kolben, welcher über ein Lagereinbaustück zumindest einer Arbeitswalze oder einer zwischengeschalteten Walze auf die Arbeitswalze zum Anstellen einwirkt, und welcher mit zwei Kolbenstangen (ST1, ST2) in entgegen gerichtete Richtungen weisend, ausgestattet ist; und
wobei der Kolben (KO) in jeweils einer Ausnehmung im Zylinderboden (ZB) bzw. Zylinderdeckel (ZD) des Anstellzylinders eingesetzt ist,
wobei der Zylinderboden (ZB) und der Zylinderdeckel (ZD) koaxial angeordnete Bohrungen zur Durchführung der Kolbenstangen (ST1, ST2) besitzen,
**dadurch gekennzeichnet,**
**dass** die durch den Kolben (KO) und die Kolbenstange (ST1) gebildete Fläche (A1) kleiner ausgebildet ist als die durch den Kolben (KO) und die Kolbenstange (ST2) gebildete Fläche (A2).

2. Anstellzylinder nach Anspruch 1,
**dadurch gekennzeichnet,**
**dass** in den vorgenannten Bohrungen Aufnahmen für Kolbenstangenführungselemente vorgesehen sind, die vorzugsweise als Metallbuchsen (BU1, BU2), oder als Führungsbänder ausgeführt sind und vorzugsweise von Deckeln (DE1, DE2) gehalten sind.

3. Anstellzylinder nach einem der Ansprüche 1 oder 2,
**dadurch gekennzeichnet,**
**dass** zum Zylinder gehörige Dichtungen (DI1, D12, DI3) sich im Deckel (DE1) und (DE2) sowie im Kolben (KO) befinden (Figur 1) bzw. Führungsbänder mit den Dichtungen in den Deckeln (DE1) und (DE2) aufgenommen sind.

4. Anstellzylinder nach einem der Ansprüche 1 bis 3,
**dadurch gekennzeichnet,**
**dass** der Zylinderboden (ZB) mit dem Zylinderdeckel (ZD) mittels Schrauben (SR2) verbunden ist.

5. Anstellzylinder nach einem der Ansprüche 1 bis 4,
**dadurch gekennzeichnet,**
**dass** der komplette Anstellzylinder mittels Schrauben (SR1) mit dem Gerüstständer verbunden ist.

6. Anstellzylinder nach einem der Ansprüche 1 bis 5,
**dadurch gekennzeichnet,**
**dass** sich in Fortsetzung des Zylinderbodens (ZB) eine Kapsel (KA) befindet, die entweder die Kolbenstange (ST2) schützt, oder als zusätzlicher Ölraum (OL3) verwendbar ist.

7. Anstellzylinder nach einem der Ansprüche 1 bis 6,
**dadurch gekennzeichnet,**
**dass** in Verlängerung der Kapsel (KA) sich ein als Positionsgeber (PG) ausgeführtes Wegmesssystem oder dergleichen befindet, welches die Stellung des Kolbens (KO) aufnimmt.

8. Anstellzylinder nach einem der Ansprüche 1 bis 7,
**dadurch gekennzeichnet,**
**dass** die Verlängerung der Kolbenstange (ST1) ein Druckstück (DS) zur Einwirkung auf die Walzeneinbaustücke angeordnet ist.

9. Anstellzylinder nach einem der Ansprüche 1 bis 8,
**dadurch gekennzeichnet,**
**dass** der Kolben (KO) eine Verdrehsicherung aufweist.

10. Anstellzylinder nach einem der Ansprüche 1 bis 9,
**dadurch gekennzeichnet,**
**dass** die mit dem Druckstück (DS) verbundene Kolbenstange (ST1) von einem Faltenbalg umgeben ist.

11. Verfahren zum Betrieb des Anstellzylinders nach Anspruch 1, wobei der Anstellzylinder
einen in einem zumindest zweiteiligen Gehäuse (G1, G2) zwischen Druckflächen (A1, A2, A3) kraftschlüssig bewegbaren, auf ein Einbaustück (ES) eines Walzgerüstes einwirkenden Kolben (KO) umfasst, und dass Verfahren **dadurch gekennzeichnet ist,**
**dass** zum schnellen Vorfahren des Kolbens (KO) mit reduzierter Kraft Druck auf Druckfläche A2 aufgebracht wird, wogegen die Druckflächen A1 und A3 nicht beaufschlagt werden.

12. Verfahren zum Betrieb des Anstellzylinders nach Anspruch 1, wobei der Anstellzylinder einen in einem zumindest zweiteiligen Gehäuse (G1, G2) zwischen Druckflächen (A1, A2, A3) kraftschlüssig bewegbaren, auf ein Einbaustück (ES) eines Walzgerüstes einwirkenden Kolben (KO) umfasst, und das Verfahren **dadurch gekennzeichnet ist,**
**dass** zum Stauchen mit hoher Kraft Druck auf die Druckflächen A2 und/oder A3 aufgebracht wird.

13. Verfahren zum Betrieb des Anstellzylinders nach Anspruch 1, wobei der Anstellzylinder einen in einem zumindest zweiteiligen Gehäuse (G1, G2) zwischen Druckflächen (A1, A2, A3) kraftschlüssig bewegbaren, auf ein Einbaustück (ES) eines Walzgerüstes einwirkenden Kolbens (KO) umfasst und das Verfahren **dadurch gekennzeichnet ist,**
**dass** zum schnellen Zurückfahren des Kolbens (KO) Druck auf die Druckfläche A1 aufgebracht wird und die Druckflächen A2 bzw. A3 und A3 bzw. A2 nicht beaufschlagt werden.

14. Verfahren zum Betrieb des Anstellzylinders nach Anspruch 13, wobei der Anstellzylinder einen in einem zumindest zweiteiligen Gehäuse (G1, G2) zwischen Druckflächen (A1, A2, A3) kraftschlüssig bewegbaren, auf ein Einbaustück (ES) eines Walzgerüstes einwirkenden Kolben (KO) umfasst und das Verfahren **dadurch gekennzeichnet ist,**
**dass** zum schnellen Zurückfahren des Kolbens (KO) ein separater Rückzugzylinder verwendet wird, bei möglichst drucklosen Druckflächen A2 und A3, wobei die Größe der Druckfläche A1 auch Null sein kann (Plungerzylinder).

## Claims

1. Adjusting cylinder for lengthy rapid stroke movements in roll stands, inter alia in vertical upsetting stands, comprising at least one piston which for adjusting acts by way of a bearing chock of at least one working roll or an interposed roll on the working roll and which is equipped with two piston rods (ST1, ST2) directed in opposite directions, wherein the piston (KO) is inserted in a respective recess in the cylinder base (ZB) or cylinder top (ZD) of the adjusting cylinder and wherein the cylinder base (ZB) and the cylinder top (ZD) have coaxially arranged bores for passage of the piston rods (ST1, ST2), **characterised in that** the area (A1) formed by the piston (KO) and the piston rod (ST1) is constructed to be smaller than the area (A2) formed by the piston (KO) and the piston rod (ST2).

2. Adjusting cylinder according to claim 1, **characterised in that** mounts for piston rod guide elements are provided in the aforesaid bores, which mounts are preferably constructed as metal bushes (BU1, BU2) or as guide bands and are preferably held by covers (DE1, DE2).

3. Adjusting cylinder according to one of claims 1 and 2, **characterised in that** seals (DI1, DI2, DI3) belonging to the cylinder are located in the cover (DE1 and DE2) as well as in the piston (KO) (Figure 1) or guide bands with the seals are received in the covers (DE1 and DE2).

4. Adjusting cylinder according to any one of claims 1 to 3, **characterised in that** the cylinder base (ZB) is connected with the cylinder top (ZD) by means of screws (SR2).

5. Adjusting cylinder according to any one of claims 1 to 4, **characterised in that** the complete adjusting cylinder is connected with stand housing by means of screws (SR1).

6. Adjusting cylinder according to any one of claims 1 to 5, **characterised in that** a casing (KA) is disposed as a continuation of the cylinder base (ZB) and either protects the piston rod (ST2) or is usable as additional oil space (OL3).

7. Adjusting cylinder according to any one of claims 1 to 6, **characterised in that** a travel measuring system or the like executed as a position transmitter (PG) is disposed as a prolongation of the casing (KA) and records the setting of the piston (KO).

8. Adjusting cylinder according to any one of claims 1 to 7, **characterised in that** a pressure member (DS) for action on the roll chocks is arranged in prolongation of the piston rod (ST1).

9. Adjusting cylinder according to any one of claims 1 to 8, **characterised in that** the piston (KO) has rotational securing means.

10. Adjusting cylinder according to any one of claims 1 to 9, **characterised in that** the piston rod (ST1) connected with the pressure member (DS) is surrounded by a bellows.

11. Method of operating the adjusting cylinder according to claim 1, wherein the adjusting cylinder comprises a piston (KO) which is movable in force-locking manner in an at least two-part housing (G1, G2) between pressure surfaces (A1, A2, A3) and which acts on a chock (ES) of a roll stand, and the method is **characterised in that** for rapid advance of the piston (KO) pressure is applied to the pressure surface A2 with reduced force, whereagainst the pressure surfaces A1 and A3 are not loaded.

12. Method of operating the adjusting cylinder according to claim 1, wherein the adjusting cylinder comprises a piston (KO) which is movable in force-locking manner in an at least two-part housing (G1, G2) between pressure surfaces (A1, A2, A3) and which acts on a chock (ES) of a roll stand, and the method is **characterised in that** pressure is applied to the pressure surface or surfaces A2 and/or A3 with high force for the upsetting.

13. Method of operating the adjusting cylinder according to claim 1, wherein the adjusting cylinder comprises a piston (KO) which is movable in force-locking manner in an at least two-part housing (G1, G2) between pressure surfaces (A1, A2, A3) and which acts on a chock (ES) of a roll stand, and the method is **characterised in that** for rapid retraction of the piston (KO) pressure is applied to the pressure surface A1 and the pressure surfaces A2 or A3 and A3 or A2 are not loaded.

14. Method of operating the adjusting cylinder according to claim 13, wherein the adjusting cylinder comprises a piston (KO) which is movable in force-locking manner in an at least two-part housing (G1, G2) between pressure surfaces (A1, A2, A3) and which acts on a chock (ES) of a roll stand, and that the method is **characterised in that** for rapid retraction of the piston (KO) use is made of the separate pull-back cylinder, with pressure surfaces A2 and A3 as free of pressure as possible, wherein the size of the pressure surface A1 can also be zero (plunger cylinder).

## Revendications

1. Vérin de réglage pour des mouvements de course longs et rapides dans des cages de laminage,
entre autres dans les cages refouleuses verticales, comprenant
au moins un piston qui agit via une empoise de palier d'au moins un cylindre de travail ou d'un cylindre intermédiaire sur le cylindre de travail pour le réglage et qui est équipé avec deux tiges de piston (ST1, ST2) pointant dans deux directions opposées ; et
le piston (KO) étant placé dans à chaque fois un évidement dans le fond du vérin (ZB) ou le couvercle de vérin (ZD) du vérin de réglage,
le fond du vérin (ZB) et le couvercle du vérin (ZD) présentant des trous disposés coaxialement pour le passage des tiges de piston (ST1, ST2)
**caractérisé en ce que** la surface (A1) formée par le piston (KO) et la tige de piston (ST1) est plus petite que la surface (A2) formée par le piston (KO) et la tige de piston (ST2).

2. Vérin de réglage selon la revendication 1, **caractérisé en ce que** dans les trous susmentionnés sont prévus des évidements pour des éléments de guidage de la tige de piston, qui sont de préférence réalisés sous forme de manchons métalliques (BU1, BU2), ou de bandes de guidage et qui sont de préférence fixés par des couvercles (DE1, DE2).

3. Vérin de réglage selon l'une quelconque des revendications 1 ou 2, **caractérisé en ce que** des joints d'étanchéité (DI1, DI2, DI3) associés au vérin se trouvent dans le couvercle (DE1) et (DE2) ainsi que dans le piston (KO) (Figure 1) ou que des bandes de guidage avec les joints sont repris dans les couvercles (DE1) et (DE2).

4. Vérin de réglage selon l'une quelconque des revendications 1 à 3, **caractérisé en ce que** le fond du vérin (ZB) est relié au couvercle du vérin (ZD) au moyen de vis (SR2).

5. Vérin de réglage selon l'une quelconque des revendications 1 à 4, **caractérisé en ce que** le vérin de réglage complet est relié au moyen de vis (SR1) au montant de la cage.

6. Vérin de réglage selon l'une quelconque des revendications 1 à 5, **caractérisé en ce qu'**une capsule (KA) qui protège la tige de vérin (ST2) ou qui peut être utilisée comme chambre à huile (OL3) supplémentaire se trouve dans le prolongement du fond du vérin (ZB).

7. Vérin de réglage selon l'une quelconque des revendications 1 à 6, **caractérisé en ce que** dans le prolongement de la capsule (KA) se trouve un système de mesure du parcours ou analogue, réalisé sous forme d'un indicateur de position (PG), qui enregistre la position du piston (KO).

8. Vérin de réglage selon l'une quelconque des revendications 1 à 7, **caractérisé en ce que** dans le prolongement de la tige de piston (ST1) est disposé une pièce de compression (DS) destinée à agir sur les empoises du cylindre.

9. Vérin de réglage selon l'une quelconque des revendications 1 à 8, **caractérisé en ce que** le piston (KO) présente une sécurité contre la rotation.

10. Vérin de réglage selon l'une quelconque des revendications 1 à 9, **caractérisé en ce que** la tige de piston (ST1) reliée à la pièce de compression (DS) est entourée d'un soufflet.

11. Procédé pour le fonctionnement du vérin de réglage selon la revendication 1, le vérin de réglage comprenant un piston (KO) pouvant être déplacé par liaison de force dans un bâti (G1, G2) au moins en deux pièces entre des surfaces de compression (A1, A2, A3), agissant sur une empoise (ES) d'une cage de laminage et le procédé est **caractérisé en ce que** pour l'avancement rapide du piston (KO) avec une force réduite, on applique de la pression sur la surface de compression A2, alors que les surfaces de compression A1 et A3 ne sont pas sollicitées.

12. Procédé pour le fonctionnement du cylindre de réglage selon la revendication 1, le vérin de réglage comprenant un piston (KO) pouvant être déplacé par liaison de force dans un bâti (G1, G2) au moins en deux pièces entre des surfaces de compression (A1, A2, A3), agissant sur une empoise (ES) d'une cage de laminage et le procédé est **caractérisé en ce que** pour le refoulement avec une force élevée, on applique de la pression sur les surfaces de compression A2 et/ou A3.

13. Procédé pour le fonctionnement du cylindre de réglage selon la revendication 1, le vérin de réglage comprenant un piston (KO) pouvant être déplacé par liaison de force dans un bâti (G1, G2) au moins en deux pièces entre des surfaces de compression (A1, A2, A3), agissant sur une empoise (ES) d'une cage de laminage et le procédé est **caractérisé en ce que** pour retour rapide du piston (KO), on applique de la pression sur la surface de compression A1 et les surfaces de compression A2 ou A3 et A3 ou A2 ne sont pas sollicitées.

14. Procédé pour le fonctionnement du cylindre de réglage selon la revendication 13, le vérin de réglage comprenant un piston (KO) pouvant être déplacé par liaison de force dans un bâti (G1, G2) au moins en deux pièces entre des surfaces de compression (A1, A2, A3), agissant sur une empoise (ES) d'une cage de laminage et le procédé est **caractérisé en ce que** pour le retour rapide du piston (KO) on utilise un vérin de retour séparé, avec des surfaces de compression A2 et A3 avec le moins de pression possible, la taille de la surface de retour A1 pouvant également être égale à zéro (vérin plongeur).
